# EUROPÄISCHE PATENTSCHRIFT

(11) **EP 0 026 755 B1**
(45) Veröffentlichungstag und Bekanntmachung des Hinweises auf die Patenterteilung: **06.07.1983**
(21) Anmeldenummer: 80890090.6
(22) Anmeldetag: 06.08.1980
(51) Int. Cl.: B21D 43/00, B23D 33/02

(54) **Zubringervorrichtung für Blechbearbeitungsmaschinen**
Feeding device for sheet metal working machines
Dispositif d'amenée pour machines à travailler les tôles

(30) Priorität: 02.10.1979 AT 6423/79
(43) Veröffentlichungstag der Anmeldung: 08.04.1981
(73) Patentinhaber: VOEST-ALPINE Aktiengesellschaft, A-4010 Linz (AT)
(72) Erfinder: Pum, Ernst, A-4020 Linz (AT)
(74) Vertreter: Hübscher, Gerhard, Dipl.-Ing.

## Beschreibung

Die Erfindung bezieht sich auf eine Zubringervorrichtung für Blechbearbeitungsmaschinen, bestehend aus zwei zueinander senkrechte Förderrichtungen aufweisenden Fördereinrichtungen, von denen eine Freiräume für den Durchtritt von heb- und senkbaren Auflagern der anderen vor- und zurückbewegbaren Fördereinrichtung bildet.

Das Zuführen von Blechen zu Blechbearbeitungsmaschinen macht vor allem bei größeren Blechtafeln Schwierigkeiten, weil die Blechtafein gegenüber der Bearbeitungsmaschine ausgerichtet werden müssen und eine gerichtete Ablage auf der Zubringervorrichtung im allgemeinen nicht gewährleistet werden kann. Um ein Ausrichten der Bleche sowohl bezüglich ihrer Längs- als auch ihrer Querachse zu ermöglichen, besitzen die Zubringervorrichtungen im allgemeinen zwei Rollgänge mit zwei zueinander senkrechten Förderrichtungen, wobei einer der Rollgänge heb- und senkbar gelagert ist. Damit kann je nach Bedarf wahlweise einer der beiden Rollgänge zum Einsatz kommen, so daß das zu bearbeitende Blech in Längs- und Querrichtung verschoben werden kann. Voraussetzung für ein ordnungsgemäßes Ausrichten dieser bekannten Zubringervorrichtungen ist jedoch, daß die Bleche nicht schräg auf die Zubringervorrichtung gelangen, da ein Verdrehen der Bleche um eine blechnormale Achse mit Hilfe der Zubringervorrichtung nicht möglich ist. Außerdem wird durch den Abstand der Rollen eines Rollganges voneinander eine Mindestgröße für die förderbaren Bleche bestimmt, so daß die bekannten Zubringervorrichtungen dieser Art nicht allen Anforderungen gerecht werden können.

Eine andere bekannte Möglichkeit, die Bleche quer zu einem Rollgang zu bewegen, besteht darin, die Bleche mit Hilfe von gegen die Blechunterseite anhebbaren Magneten zu verziehen, die im Freiraum zwischen den Rollen des Rollganges angeordnet sind. Um ein Gleiten der Bleche auf den Rollgangsrollen während einer Querbewegung zu vermeiden, müssen zusätzlich Auflager vorgesehen werden, die ebenfalls zwischen den Rollgangsrollen heb- und senkbar gelagert sein müssen. Als weiterer Nachteil kommt diesen Zubringervorrichtungen die Abhängigkeit von der Magnetisierbarkeit der Bleche zu. Zur Vermeidung der Nachteile dieser Zubringervorrichtungen ist es bekannt (DE-A-1 943 068), zwischen den Rollen eines Rollganges einen Querförderer bildende Tragrollen vorzusehen, die nicht nur gehoben und gesenkt, sondern auch über eine schwenkbare Verstellschiene ungleich weit verschoben werden können, so daß das auszurichtende Blech auch verschwenkt werden kann. Nachteilig ist allerdings, daß auch bei dieser bekannten Vorrichtung die zu richtenden Bleche vergleichsweise lang sein müssen, wobei sich eine Mindestlänge von etwa dem dreifachen Rollgangs-Rollenabstand ergibt. Außerdem ist keine genaue Ausrichtung weder in Längs- noch in Querrichtung möglich, da stets mit einem gewissen Schlupf der Rollen bei einer Beschleunigung bzw. Verzögerung gerechnet werden muß. Darüber hinaus ist zu bedenken, daß ungerichtete Bleche nicht geradeaus laufen, weshalb nach jeder Längsbewegung wieder ein Ausrichten in Querrichtung notwendig wird. Ein auf den Rollen eines Rollganges aufliegendes Blech läßt sich ja nicht auf den Rollen festhalten. Schließlich ist eine seitliche Blechbearbeitung im Bereich der Verstelleiste für die Tragrollen nicht möglich, weil die Verstelleiste die Zugänglichkeit behindert.

Der Erfindung liegt demnach die Aufgabe zugrunde, eine Zubringervorrichtung für Blechbearbeitungsmaschinen der eingangs geschilderten Art so zu verbessern, daß die zu bearbeitenden Bleche in einfacher Weise ohne Beschränkung auf eine Mindestgröße gehandhabt werden können. Darüber hinaus sollen auch Schräglagen korrigiert und auch Schräglagen der Bleche bewußt herbeigeführt werden können.

Die Erfindung löst die gestellte Aufgabe dadurch, daß die eine Fördereinrichtung aus einem vor- und zurückbewegbaren Fördertisch mit Durchtrittsöffnungen für die heb- und senkbaren Auflager besteht, die quer zum Fördertisch hin- und herverschiebbar sind.

Zur Blechförderung in der einen Förderrichtung wird das zu fördernde Blech auf den Fördertisch abgelegt und mit diesem um eine vorgegebene Strecke mitbewegt. Danach wird das Blech mit den durch die Durchtrittsöffnungen des Fördertisches durchgreifenden Auflagern vom Fördertisch abgehoben, so daß der Fördertisch um die Förderstrecke zurückbewegt und nach dem Absenken der Auflager wieder vorbewegt werden kann. Das zu bearbeitende Blech wird daher schrittweise gefördert, wobei es abwechselnd auf dem Fördertisch und den Auflagern zu liegen kommt. Da zwischen dem Blech einerseits und dem Fördertisch sowie den Auflagern andererseits bei diesem Bewegungsablauf keine Gleitbewegung auftritt, kann das Blech auch sehr schonend und genau gefördert werden.

Zur Blechförderung in der anderen Förderrichtung wird der Fördertisch als ruhende Ablage benützt, während die Auflager nach ihrem Anheben über den Fördertisch die Förderbewegung ausführen und in abgesenktem Zustand zurückgeführt werden. Da die Förderbewegungen von Fördertisch und Auflagern durchgeführt werden können, während die jeweils andere Fördereinrichtung zurückgestellt wird, kann das Blech gewissermaßen diagonal gefördert werden, wobei die Förderrichtung von der jeweiligen Größe der Förderschritte der beiden Fördereinrichtungen abhängt.

Damit das zu bearbetende Blech sicher auf den Tisch der Blechbearbeitungsmaschine gefördert und dort ausgerichtet niedergespannt werden kann, kann der Fördertisch in weiterer Ausbildung der Erfindung an der von der Blechbearbeitungsmaschine abgewandten Seite um eine quer zu seiner Förderrichtung verlaufende, tischparallele Achse schwenkbar gelagert werden, so daß das Blech durch ein Hochschwenken des Fördertisches ohne Behinderung auf dem Tisch der Blechbearbeitungsmaschine abgelegt werden kann. Dabei ist es günstig, wenn der Fördertisch nicht selbst schwenkbar gelagert, sondern auf schwenkbar gelagerten Rollbalken geführt ist. Durch diese Maßnahme wird ein mit dem Fördertisch mitverschiebbares Schwenklager unnötig.

Obwohl der Fördertisch auf verschiedene Art und Weise angetrieben werden kann, ergeben sich durch beidseitig beaufschlagbare Zylinder als Verschiebeantrieb besonders einfache, steuerbare Verhältnisse. Über solche Zylinder läßt sich auch ein Verschwenken des Fördertisches um eine tischnormale Achse erreichen, dann nämlich, wenn die Zylinder an senkrecht zum Fördertisch gerichteten Achsen angelenkt und jeweils für sich beaufschlagbar sind. Wird zufolge dieser Maßnahme nur einer von beispielsweise zwei Zylindern beaufschlagt, so wird der Fördertisch entsprechend der Beaufschlagungsrichtung dieses Zylinders verschwenkt. Dabei ist es aber notwendig, den Tisch quer zu seiner Verschieberichtung festzulegen, um unkontrollierte Fördertischbewegungen zu vermeiden. Zu diesem Zweck wird der Fördertisch über einen in eine Geradführung eingreifenden Zapfen geführt.

Mit dem Verschwenken des Fördertisches ist selbstverständlich auch ein Schrägstellen des Bleches oder ein Geraderichten eines schräggestellten Bleches möglich. Das Verschwenken des Fördertisches ist natürlich ebenfalls wiederholt möglich, so daß eine vom gegebenen Schwenkbereich des Fördertisches unabhängige, beliebige Schwenklage für das zu richtende Blech erreicht werden kann.

Eine andere Möglichkeit, die zu fördernden Bleche um eine zum Fördertisch senkrechte Achse zu verdrehen, besteht darin, daß wenigstens ein Auflager unabhängig von den anderen Auflagern heb- und senkbar ist. Mit diesen angehobenen Auflagern wird bei Absenkung der anderen Auflager eine Abstützung des Bleches sowohl auf den angehobenen Auflagern als auch auf dem Fördertisch erzwungen, was bei einer Bewegung von Fördertisch oder Auflagern ebenfalls ein Verschwenken des Bleches zur Folge hat. Dieses Verschwenken ist allerdings mit einer Gleitreibung zwischen dem Blech und seinen Auflagerstellen verbunden. Der Fördertisch kann jedoch geradlinig geführt werden.

Schließlich ergeben sich in konstruktiver Hinsicht große Vereinfachungen, wenn die Auflager in einem Schlitten oder Wagen gelagert und durch Stellzylinder gehoben und gesenkt werden können.

In der Zeichnung ist der Erfindungsgegenstand in einem Ausführungsbeispiel schematisch dargestellt. Es zeigt
Fig. 1 eine erfindungsgemäße Zubringervorrichtung für eine Blechbearbeitungsmaschine in Seitenansicht,
Fig. 2 diese Zubringervorrichtung in Draufsicht
Fig. 3 die Lagerung und den Antrieb des Fördertisches der erfindungsgemäßen Zubringervorrichtung in Seitenansicht in einem größeren Maßstab und
Fig. 4 eine der Fig. 3 entsprechende Darstellung, die jedoch hinsichtlich der zweiten Fördereinrichtung ergänzt ist.

Um einer Blechbearbeitungsmaschine, von der aus Übersichtsgründen nur die Führungsbahnen 1 und 2 für die Werkzeugschlitten angedeutet sind, die zu bearbeitenden Bleche 3 in der gewünschten ausgerichteten Lage zuführen zu können, ist eine Zubringervorrichtung vorgesehen, die im wesentlichen aus einem Fördertisch 4 mit Durchtrittsöffnungen 5 für heb-und senkbare Auflager 6 besteht, wobei die in einem Wagen 7 gelagerten Auflager 6 senkrecht zur Verschieberichtung des Fördertisches 4 bewegt werden können.

Wie insbesondere aus Fig. 3 ersichtlich ist, ist der Fördertisch 4 auf Rollbalken 8 abgestützt, die quer zur Führungsbahn 1 für die Werkzeugschlitten gerichtet und an ihrem von der Führungsbahn 1 abgekehrten Ende auf Stützen 9 schwenkbar gelagert sind. Am anderen Ende greift ein Zylinder 10 an, mit dessen Hilfe die Rollbalken 8 verschwenkt werden können, so daß der auf den Rollen 11 des Rollbalkens 8 geführte Fördertisch 4 das Blech 3 sicher über den Tisch 12 der Bearbeitungsmaschine zufördern und dort zum Niederspannen ablegen kann. Zum Vor- und Zurückschieben des Fördertisches 4 sind gemäß dem Ausführungsbeispiel zwei Zylinder 13 vorgesehen, die an senkrecht zum Fördertisch gerichteten Achsen 14 angelenkt sind. Über diese Achsen 14 ist daher auch eine Beweglichkeit quer zur Förderrichtung des Fördertisches 4 gegeben, um durch eine Beaufschlagung von nur einem der beiden Zylinder 13 ein Verschwenken des Fördertisches 4 zu ermöglichen. Hierfür ist es aber notwendig, eine zusätzliche Führung für den Fördertisch 4 vorzusehen, um nicht unkontrollierte Fördertischbewegungen zu erhalten.

An der Unterseite des Fördertisches 4 ist folglich ein Zapfen 15 vorgesehen, der in eine Geradführung 16 eingreift. Über diesen Zapfen 15 wird der Fördertisch 4 bei seinem Verschwenken gegen eine ungewollte Verschiebung quer zu seiner Förderrichtung festgehalten. Die Geradführung 16 behindert aber die Förderbewegung des Fördertisches 4 nicht, da sie ja in Förderrichtung verläuft.

Zum Heben und Senken der Auflager 6 sind Stellzylinder 17 im Wagen 7 vorgesehen, der über Rollen 18 auf Schienenstücken 19 hin- und herfahrbar ist. Zum Antrieb des Wagens 7 dienen beidseitig beaufschlagbare Zylinder 20.

Soll nun das Blech 3 der Bearbeitungsmaschine zugeführt werden, so wird es auf den Fördertisch abgelegt und mit diesem um einen Förderschritt gegen die Führungsbahn 1 der Bearbeitungsmaschine bewegt. Reicht der Stellweg der Zylinder 13, die für die geradlinige Bewegung des Fördertisches selbstverständlich parallel beaufschlagt werden müssen, nicht aus, so werden die Stellzylinder 17 für die Auflager 6 ausgefahren, wodurch die Auflager 6 durch die Durchtrittsöffnungen 5 des Fördertisches 4 angehoben werden und das Blech 3 vom Fördertisch 4 abheben. Der Fördertisch 4 kann demnach unter dem Blech 3 in seine Ausgangslage zurückbewegt werden, um nach dem Absenken der Auflager 6 den Förderschritt zu wiederholen. Das Blech 3 wird somit schrittweise der Bearbeitungsmaschine zugeführt, bis es die gewünschte Lage auf dem Tisch 12 der Bearbeitungsmaschine erreicht hat.

Ist eine Verstellung parallel zur Führungsbahn 1 erforderlich, so wird der Fördertisch 4 nicht bewegt und dient lediglich als Ablage für das durch die Auflager 6 bewegte Blech, das über die angehobenen Auflager 6 durch ein entsprechendes Verfahren der Schlitten 7 über den Fördertisch 4 bewegt wird. Diese Förderschritte können beliebig wiederholt werden, da die Auflager 6 bei auf dem Fördertisch 4 abgelegtem Blech unterhalb des Bleches in ihre Ausgangsposition zurückgefahren werden können.

Wird während der Rücklaufbewegung der Auflager 6 der Fördertisch 4 und während der Rücklaufbewegung des Fördertisches der Wagen 7 vorbewegt, so ergibt sich eine kombinierte Förderung für das Blech, das angenähert diagonal bewegt wird. Das Blech 3 kann folglich rasch in die gewünschte Endlage gebracht werden. Über die bereits geschilderte Schwenkmöglichkeit des Fördertisches 4, die ebenfalls schrittweise wiederholt werden kann, ist auch jede Schräglage des Bleches erreichbar. Umgekehrt kann selbstverständlich auch jede schräge Ablage auf dem Fördertisch korrigiert werden.

Eine andere Möglichkeit zur Schwenkverstellung des Bleches 3 besteht darin, einen Stellzylinder für ein Auflager 6a unabhängig von den übrigen Stellzylindern 7 zu beaufschlagen, so daß das Blech 3 nur über das Auflager 6a angehoben wird. Wird bei einer solchen Blechabstützung der Fördertisch 4 verschoben, so wird das Blech 3 ebenfalls verschwenkt. Auch diese Schwenkbewegung kann schrittweise wiederholt werden, so daß für das Verschwenken alle Möglichkeiten gegeben sind.

Zum Abtransport des bearbeiteten Bleches brauchen die Förderschritte nur in umgekehrter Reihenfolge wiederholt zu werden, so daß die Zubringervorrichtung durch ein einfaches Umsteuern auch für den Blechtransport geeignet ist.

## Patentansprüche

1. Zubringervorrichtung für Blechbearbeitungsmaschinen, bestehend aus zwei zueinander senkrechte Förderrichtungen aufweisenden Fördereinrichtungen, von denen eine Freiräume für den Durchtritt von heb- und senkbaren Auflagern (6) der anderen vor- und zurückbewegbaren Fördereinrichtung bildet, dadurch gekennzeichnet, daß die eine Fördereinrichtung aus einem vor- und zurückbewegbaren Fördertisch (4) mit Durchtrittsöffnungen (5) für die heb-und senkbaren Auflager (6) besteht, die quer zum Fördertisch (4) hin- und herverschiebbar sind.

2. Zubringervorrichtung nach Anspruch 1, dadurch gekennzeichnet, daß der Fördertisch (4) an der von der Blechbearbeitungsmaschine abgewandten Seite um eine quer zu seiner Förderrichtung verlaufende, tischparallele Achse (Auflager (9)) schwenkbar gelagert ist.

3. Zubringervorrichtung nach Anspruch 1 oder 2, dadurch gekennzeichnet, daß der Fördertisch (4) auf schwenkbar (Zylinder (10), Auflager (9)) gelagerten Rollbalken (8) geführt ist.

4. Zubringervorrichtung nach einem der Ansprüche 1 bis 3, dadurch gekennzeichnet, daß der Fördertisch (4) mit Hilfe von beidseitig beaufschlagbaren Zylindern (13) verschiebbar ist.

5. Zubringervorrichtung nach Anspruch 4, dadurch gekennzeichnet, daß die Zylinder (13) an senkrecht zum Fördertisch (4) gerichteten Achsen (14) angelenkt und jeweils für sich beaufschlagbar sind und daß der Fördertisch (4) über einen in eine Geradführung (16) eingreifenden Zapfen (15) geführt ist.

6. Zubringervorrichtung nach einem der Ansprüche 1 bis 5, dadurch gekennzeichnet, daß die Auflager (6) in einem Schlitten oder Wagen (7) gelagert sind.

7. Zubringervorrichtung nach einem der Ansprüche 1 bis 6, dadurch gekennzeichnet, daß wenigstens ein Auflager (6a) unabhängig von den anderen Auflagern (6) heb- und senkbar ist.

## Claims

1. A feeding device for sheet metal working machines, consisting of two conveyors for conveying in directions at right angles to each other, one of said conveyors defining free spaces for the passage of liftable and lowerable supports (6) of the other conveyor, which is movable forwardly and rearwardly, characterized in that said one conveyor consists of a conveyor deck (4), which is movable forwardly and rearwardly and has openings (5) for the passage of the liftable and lowerable supports (6), which are reciprocable transversely to the conveyor table (4).

2. A feeding device according to claim 1, characterized in that on that side which is remote from the sheet metal working machine the conveyor deck (4) is pivoted on an axis (support (9)) which extends transversely to the direction of conveyance of the conveyor deck and is parallel to said table.

3. A feeding device according to claim 1 or 2, characterized in that the conveyor deck (4) is guided on roller-carrying beams (8), which are pivoted (cylinder (10), support (9)).

4. A feeding device according to any of claims 1 to 3, characterized in that the conveyor deck (4) is displaceable by means of double-acting fluid-operable cylinders (13).

5. A feeding device according to claim 4, characterized in that the cylinders (13) are pivoted on axles (14) which extend at right angles to the conveyor tables, each cylinder is indicudually operable, and the conveyor deck (14) is guided by means of a pin (15) extending into a straight track (16).

6. A feeding device according to any of claims 1 to 5, characterized in that the supports (6) are mounted in a slide or carriage (7).

7. A feeding device according to any of claims 1 to 6, characterized in that at least one support (6a) is liftable and lowerable independently of the other supports (6).

## Revendications

1. Dispositif d'alimentation pour machines à travailler les tôles, formé de deux transporteurs présentant des directions d transport perpendiculaires l'une à l'autre et dont l'un forme des espaces libres pour des appuis (6) pouvant se lever et s'abaisser et appartenant à l'autre transporteur qui peut se mouvoir vers l'a vant et vers l'arrière, caractérisé par le fait que l'un des transporteurs est formé d'une table transporteuse (4) déplaçable vers l'avant et vers l'arrière et munie d'ouvertures de passage (5) pou les appuis pouvant se lever et s'abaisser (6) qui peuvent coulisse en va-et-vient transversalement à la table transporteuse (4).

2. Dispositif d'alimentation selon la revendication 1, caractérisé par le fait que la table transporteuse (4), du côté op posé à la machine à travailler les tôles, est montée de manière à pouvoir pivoter autour d'un axe (appuis (9)) parallèle à la table et dirigé transversalement à sa direction de transport.

3. Dispositif d'alimentation selon la revendications 1 ou 2, caractérisé par le fait que la table transporteuse (4) est guidée sur des poutres de roulement (8) montées de manière à pouvoir pivoter (vérin (10), appuis (9)).

4. Dispositif d'alimentation selon l'une des revendications 1 à 3, caractérisé par le fait que la table transporteuse (4) peut coulisser à l'aide de vérins (13) pouvant être alimentés des deux côtés.

5. Dispositif d'alimentation selon la revendication 4, caractérisé par le fait que les vérins (13) sont articulés à des axes (14) dirigés perpendiculairement à la table transporteuse (4) et peuvent être alimentés chacun séparément, et que la table trans porteuse (4) est guidée par l'intermédiaire d'un doigt (15) s'enga geant dans un guide rectiligne (16).

6. Dispositif d'alimentation selons les revendications 1 5, caractérisé par le fait que les appuis (6) sont montés dans un coulisseau ou chariot (7).

7. Dispositif d'alimentation selon l'une des revendications 1 à 6, caractérisé par le fait qu'au moins un appui (6a) peu se lever et s'abaisser indépendamment des autres appuis (6).
